# EUROPÄISCHE PATENTSCHRIFT

(11) **EP 0 837 181 B1**
(45) Veröffentlichungstag und Bekanntmachung des Hinweises auf die Patenterteilung: **17.07.2002**
(21) Anmeldenummer: 97115600.5
(22) Anmeldetag: 09.09.1997
(51) Int. Cl.: D21F 3/02, D21F 3/04

(54) **Pressenpartie**
Press section
Section de pressage

(30) Priorität: 11.10.1996 DE 19642046
(43) Veröffentlichungstag der Anmeldung: 22.04.1998
(73) Patentinhaber: Voith Paper Patent GmbH, 89522 Heidenheim (DE)
(72) Erfinder: Kotitschke, Gerhard, 89555 Steinheim (DE); Mayer, Wolfgang, 89522 Heidenheim (DE); Esslinger, Klaus, 89564 Nattheim (DE); Meschenmoser, Andreas, 88263 Horgenzell (DE); Mohrhard, Günther, Edificio Caiapo, Apto. 1408, Jardim Marajoara, 04671000 Sao Paulo (BR)

(56) Entgegenhaltungen:
- EP-A- 0 496 965
- DE-A- 3 808 293
- DE-U- 9 203 395
- DE-U- 9 206 340
- GB-A- 2 218 122

## Beschreibung

Die Erfindung betrifft eine Pressenpartie einer Maschine zur Herstellung einer Faserstoffbahn, insbesondere Papier- und/oder Kartonbahn, mit wenigstens einem in Bahnlaufrichtung verlängerten Preßspalt, durch den wenigstens ein Filz- oder Siebband geführt und der durch eine Preßwalze und ein flexibles umlaufendes Preßband gebildet ist, das mittels eines eine konkave Anpreßfläche aufweisenden Preßschuhes an die Preßwalze anpreßbar ist.

Die Vorzüge der an sich bekannten Langspaltpressen bestehen unter anderem darin, daß der Preßspalt nicht mehr im wesentlichen linienförmig, sondern flächenförmig ist, so daß die noch nasse Faserstoffbahn im Preßspalt über eine länger Strecke dem Preßdruck ausgesetzt und damit intensiver entwässert wird. Zudem setzt der Druck im Preßspalt nicht mehr schlagartig ein, dieser kann vielmehr von einem niedrigen Wert beispielweise kontinuierlich auf einen hohen Wert gebracht werden, wodurch der Gefahr begegnet wird, daß die Faserstoffbahn im Preßspalt verdrückt wird.

Bei bekannten Pressenpartien sind in der Regel mehrer in Bahnlaufrichtung hintereinanderliegende, allgemein auf jeweils einem Walzenpaar bestehende Walzenpressen vorgesehen, so daß sich insgesamt eine relativ große Anzahl von Preßstellen und Walzen ergibt und die gesamte Pressenpartie somit viel Platz in Anspruch nimmt. In vielen Fällen erweist sich auch die Abnahme der Faserstoffbahn von dem Siebband der Siebpartie sowie deren weitere Überführung als problematisch.

In der GB-A- 22 18 122 sowie DE-A- 38 98 293 werden daher Preßanordungen beschrieben, bei denen eine Preßwalze mit flexiblem Walzenmantel mehrere Preßspalte mit zylindrischen Preßwalzen bildet. Dies ist jedoch konstruktiv sehr aufwendig.

Im Gegensatz dazu zeigen die DE-U- 92 06 340.3, die DE-U- 90 03 395.4 sowie die EP-A- 49 69 65 Preßanordungen mit einer zylindrischen Preßwalze, welche mit mehreren Schuhpreßwalzen verlängerte Preßspalte bildet. Die Größenverhältnisse der Walzen sowie deren Anordnung lassen jedoch keine sehr kompakte Gestaltung zu.

Ziel der Erfindung ist es, eine Pressenpartie der eingangs genannten Art zu schaffen, die bei äußerst kompaktem Aufbau mit einer minimalen Anzahl von Preßstellen und Walzen sowie insbesondere auch bei einer möglichst geringen Rückbefeuchtung und einer möglichst volumenschonenden Entwässerung einen möglichst hohen Trockengehalt der Faserstoffbahn gewährleistet.

Diese Aufgabe wird nach der Erfindung dadurch gelöst, daß nur eine einzige zentral angeordnete, zylindrische Preßwalze vorzugsweise größeren Außendurchmessers vorgesehen ist, der wenigstens ein Preßschuh gegenüberliegt, um ein zugeordnetes flexibles umlaufendes Preßband an die Preßwalze anzupressen und einen jeweiligen verlängerten Preßspalt zu bilden.

Der Erfindung liegt somit unter anderem der Gedanke zugrunde, die Entwässerung der Faserstoffbahn zumindest im wesentlichen auf den Bereich einer einzigen zentral angeordneten, zylindrischen Preßwalze vorzugsweise größeren Außendurchmessers zu konzentrieren, wodurch sich insgesamt eine geringere Anzahl von Preßstellen und Walzen ergibt und ein äußerst kompakter Aufbau der Pressenpartie erzielt wird. Insbesondere aufgrund des oder der in Bahnlaufrichtung verlängerten Preßspalte ist stets auch eine möglichst volumenschonende Entwässerung sichergestellt.

Bei einer in der Praxis bevorzugten Ausführungsform ist der Außendurchmesser der Preßwalze größer als 1500 mm, wobei er vorzugsweise im Bereich von etwa 2000 mm liegt.

Die Preßwalze ist vorteilhafterweise eine innen abgestützte Durchbiegungsausgleichswalze.

Insbesondere im Hinblick auf einen möglicht hohen Trockengehalt der Faserstoffbahn kann es von Vorteil sein, wenn der Preßwalze zur Bildung mehrerer verlängerter Preßspalte mehrere in Bandlaufrichtung hintereinander angeordnete Preßschuhe gegenüberliegen, wobei vorzugsweise jedem der der Preßwalze gegenüberliegenen Preßschuhe jeweils ein getrenntes flexibles umlaufendes Preßband zugeordnet ist.

Von besonderem Vorteil ist, wenn wenigstens ein, vorzugsweise jeder verlängerte Preßspalt nur einfach befilzt ist, wodurch eine besonders schonende Behandlung der Faserstoffbahn gewährleistet ist.

Die Preßwalze kann zweckmäßigerweise eine geschlossene oder glatte Walzenoberfläche besitzen. Wird die Faserstoffbahn in unmittelbarer Anlage an die Preßwalze durch einen jeweiligen Preßspalt geführt, so ist dadurch bereits für eine optimale Glättebildung auf der der Preßwalze zugewandten Seite der Faserstoff gesorgt.

Insbesondere in Verbindung mit einer solchen glatten Preßwalze ist gemäß einer besonders vorteilhaften Ausführungsform vorgesehen, daß durch einen in Bahnlaufrichtung vorderen verlängerten Preßspalt ein eine offene Oberfläche aufweisendes Filz- oder Siebband und über einen in Bahnlaufrichtung hinteren verlängerten Preßspalt ein eine geschlossene oder glatte Oberfläche aufweisendes Filzband geführt ist, wobei die Filz- bzw. Siebbänder vorzugsweise auf der dem Preßschuh zugewandten Seite der Faserstoffbahn durch den jeweiligen Preßspalt geführt sind. Hierbei wird unter anderem infolge des lang andauernden Preßdruckes ein besonders hoher Trockengehalt der Faserstoffbahn in Verbindung mit einer beidseitig optimalen Glätte erreicht, wobei die Glättebildung auf der der Preßwalze gegenüberliegenden Seite der Faserstoffbahn durch das eine geschlossene oder glatte Oberfläche aufweisende Filzband bewirkt wird. Zudem wird erreicht, daß die Faserstoffbahn im hinteren verlängerten Preßspalt durch das betreffende Filzband praktisch keine nennenswerte Markierung erhält.

In der Praxis ist wenigstens ein, vorzugsweise jedes flexible umlaufende Preßband durch einen um einen drehfesten Träger umlaufenden, über den oder die jeweiligen Preßschuhe geführten Preßmantel gebildet. Ein solcher Preßmantel kann stirnseitig problemlos verschlossen werden, so daß ohne weiteres eine jeweils nach außen abgeschlossene Einheit erzielt werden kann, wodurch insbesondere ein Entweichen von dem jeweiligen Preßschuh zugeführter Schmierflüssigkeit ausgeschlossen ist.

Von besonderem Vorteil ist, wenn in Bahnlaufrichtung hinter dem letzten der Entwässerung der Faserstoffbahn dienenden verlängerten Preßspalt wenigstens ein zwischen zwei geschlossenen oder glatten Flächen gebildeter Glättspalt vorgesehen ist.

Dieser Glättspalt kann auf besonders vorteilhafte Weise durch den glatten Walzenmantel der Preßwalze und den glatten Walzenmantel einer der Preßwalze gegenüberliegenden Glättwalze gebildet sein, wodurch eine besonders kompakte Pressenpartie erhalten wird und insbesondere auch eine geringe Zweiseitigkeit der Faserstoffbahn sichergestellt ist, d.h. die Unterschiede hinsichtlich der Beschaffenheit der Faserstoffbahn auf den beiden Seiten möglichst klein gehalten werden.

Vorteilhafterweise übernimmt die Preßwalze die auf einem Siebband einer Siebpartie gebildete Faserstoffbahn unmittelbar von dem Siebband. Eine zusätzliche Aufnahmewalze ist demnach nicht mehr erforderlich, wodurch sich nicht nur ein einfacherer und kompakterer Aufbau ergibt, sondern auch der Energiebedarf entsprechend verringert wird.

Der Glättspalt kann auch durch eine im Abstand von der Preßwalze angeordnete Glättpresse gebildet sein. In diesem Fall ist vorteilhafterweise durch den wenigstens einen im Bereich der Preßwalze gebildeten verlängerten Preßspalt und durch den Glättspalt ein eine geschlossene oder glatte Oberfläche aufweisendes Band geführt, wobei die Faserstoffbahn durch das glatte Band von dem verlängerten Preßspalt zu dem Glättspalt überführt wird.

In jedem Fall wird durch den zusätzlichen Glättspalt eine eventuell auftretende Filzmarkierung praktisch beseitigt. Zudem wird die Zweiseitigkeit der Faserstoffbahn weiter verringert. Zudem kann eine Drehrichtungsumkehr für den Transfer in die sich an die Pressenpartie anschließende Trockenpartie sichergestellt werden. Schließlich ist eine die Faserstoffbahn schonende geschlossene Bahnführung gewährleistet.

Im Fall der Verwendung einer im Abstand von der Preßwalze angeordneten Glättpresse und eines durch den wenigstens einen im Bereich der Preßwalze gebildeten verlängerten Preßspalt und durch den Glättspalt geführten glatten Bandes wird die auf dem Siebband der Siebpartie gebildete Faserstoffbahn vorteilhafterweise durch das glatte Band übernommen, was vorzugsweise im Bereich einer Leitwalze geschieht, über die das glatte Band in Bahnlaufrichtung vor der Preßwalze geführt ist.

Eine besonders kompakte und im Hinblick auf die gewünschte Behandlung der Faserstoffbahn optimale Anordnung erhält man auch, wenn ein eine geschlossene oder glatte Oberfläche aufweisendes, flexibles umlaufendes Preßband sowohl über einen der Preßwalze gegenüberliegenden Preßschuh als auch über einen weiteren, einer Glättwalze gegenüberliegenden Preßschuh geführt ist. Auch in diesem Fall ist das flexible Preßband vorzugsweise wieder durch einen um einen drehfesten Träger umlaufenden, über die Preßschuhe geführten Preßmantel gebildet, wodurch sich unter anderem die oben genannten Vorteile ergeben.

Die Anordnung ist vorzugsweise so getroffen, daß das glatte Preßband bzw. der glatte Preßmantel die auf dem Siebband der Siebpartie gebildete Faserstoffbahn unmittelbar von dem Siebband übernimmt, so daß die sonst erforderliche zusätzliche Aufnahmewalze wieder entfallen kann.

Bei einer in der Praxis bevorzugten Ausführungsform ist wiederum wenigstens ein, vorzugsweise jeder verlängerte Preßspalt nur einfach befilzt.

Bei einer weiteren in der Praxis bevorzugten Ausführungsform ist durch einen in Bahnlaufrichtung vorderen verlängerten Preßspalt ein eine offene Oberfläche aufweisendes Filzband und durch einen in Bahnlaufrichtung hinteren verlängerten Preßspalt ein eine geschlossene oder glatte Oberfläche aufweisendes Filzband geführt, wodurch u.a. bei geringer Zweiseitigkeit und geringer Markierung wiederum ein hoher Trockengehalt erzielbar ist.

In den Unteransprüchen sind weitere vorteilhafte Ausführungsvarianten der erfindungsgemäßen Pressenpartie angegeben.

Die Erfindung wird im folgenden anhand von Ausführungsbeispielen unter Bezugnahme auf die Zeichnung näher erläutert; in dieser zeigt die
- Figur: eine schematische Seitenansicht einer Ausführungsform einer Pressenpartie mit einer einzigen zentral angeordneten, zylindrischen Preßwalze und zwei dieser gegenüberliegenden Preßschuhen,

In der Figur ist in rein schematischer Darstellung jeweils eine Pressenpartie einer zur Herstellung einer Faserstoffbahn 10 wie insbesondere einer Papier- und/oder Kartonbahn dienenden Maschine gezeigt. Die Pressenpartie umfasst jeweils wenigstens einen in Bahnlaufrichtung L verlängerten, einseitig befilzten Preßspalt P, der durch eine Preßwalze und ein flexibles umlaufendes Preßband gebildet ist, das mittels eines eine konkave Anpreßfläche aufweisenden Preßschuhes an die Preßwalze anpreßbar ist.

Bei der dargestellten Ausführungsform ist jeweils nur eine einzige zentral angeordnete, zylindrische Preßwalze 12 vorzugsweise größeren Außendurchmessers vorgesehen.

Dieser einzigen zentral angeordneten, zylindrischen Preßwalze 12 liegen zwei jeweils eine konkave Anpreßfläche aufweisende Preßschuhe 14, 16 gegenüber, um ein jeweils zugeordnetes flexibles umlaufendes Preßband an die Preßwalze 12 anzupressen und einen jeweiligen verlängerten Preßspalt P1 bzw. P2 zu bilden. Jedes der beiden umlaufenden flexiblen Preßbänder ist jeweils durch einen um einen drehfesten Träger umlaufenden, über den jeweiligen Preßschuh P1, P2 geführten Preßmantel 18 bzw. 20 gebildet. Im vorliegenden Fall ist somit jedem der beiden Preßschuhe 14 und 16 ein getrennter flexibler Preßmantel 18 bzw. 20 zugeordnet.

Der Außendurchmesser der Preßwalze 12 ist zweckmäßigerweise größer als 1500 mm, wobei er vorzugsweise im Bereich von 2000 mm liegen kann. Die Preßwalze 12 ist eine durch Stützelemente 22, 24 innen abgestützte Durchbiegungsausgleichswalze mit einer geschlossenen oder glatten Walzenoberfläche.

Durch den in Bahnlaufrichtung L vorderen verlängerten Preßspalt P1 ist ein eine offene Oberfläche aufweisendes Filzoder Siebband 26 und durch den in Bahnlaufrichtung L hinteren verlängerten Preßspalt P2 ein eine geschlossene oder glatte Oberfläche aufweisendes Filzband 28 geführt. Dabei wird das von unten kommendne Filz- oder Siebband 26 über eine Leitwalze 30 bereits vor dem Preßspalt P1 an die Preßwalze 12 herangeführt, mit der es einen Keilspalt bildet, in den die bereits zuvor von der Preßwalze 12 übernommene Faserstoffbahn 10 einläuft. Diese bereits vor dem Preßspalt P1 unmittelbar an der Preßwalze 12 anliegende Faserstoffbahn 10 wird somit praktisch erst innerhalb des eigentlichen Preßspalts P1 vom Preßmantel 18 beaufschlagt. Es ist somit sichergestellt, daß die Faserstoffbahn 10 und das Filz- oder Siebband 26 nicht über einen Wulst laufen, der sich durch den Preßmantel 18 vor dem Einlauf in den Preßspalt P1 ergeben kann. Nachdem somit eine abrupte Umlenkung der Faserstoffbahn 10 vermieden wird, ist auch in diesem Bereich eine schonende, d.h. insbesondere verzerrungsfreie Führung der Faserstoffbahn 10 gewährleistet.

Nach dem Preßspalt P1 wird das Filz- oder Siebband 26 sofort von der Faserstoffbahn 10 getrennt, indem es über den Preßmantel 18 nach unten geführt wird, woraufhin es wieder zurück zur Leitwalze 30 gelangt.

Das Filzband 28 wird von unten über den Preßmantel 20 in den Preßspalt P2 und anschließend über eine Leitwalze 31 wieder nach unten geführt, woraufhin es wieder über den Preßmantel 20 in den Preßspalt P2 gelangt.

Die den Preßschuh 14 sowie den flexiblen Preßmantel 18 umfassende Langspaltpresseneinheit ist direkt unterhalb der Preßwalze 12 angeordnet, wobei die Wirkrichtung des von unten nach oben wirkenden Preßschuhes 14 in einer durch die Achse der Preßwalze 12 verlaufenden Vertikalebene liegt.

Die den Preßschuh 16 sowie den flexiblen Walzenmantel 20 umfassende Langspaltpresseneinheit ist praktisch unmittelbar rechts neben der anderen Langspaltpreßeinheit angeordnet, wobei der Preßschuh 16 gegenüber dem Preßschuh 14 in Umfangsrichtung der Preßwalze 12 so versetzt ist, daß die jeweils durch die Achse der Preßwalze 12 verlaufenden Wirkrichtungen der beiden Preßschuhe 14, 16 einen spitzen Winkel einschließen, der beim vorliegenden Ausführungsbeispiel etwas geringer als 45° ist.

Wie zu erkennen ist, ist der Außendurchmesser der Preßwalze 12 größer als die untereinander gleichen Außendurchmesser der Preßmäntel 18, 20.

In Bahnlaufrichtung L hinter dem letzten der Entwässerung der Faserstoffbahn 10 dienenden verlängerten Preßspalt P2 ist ein zwischen zwei geschlossenen oder glatten Flächen gebildeter Glättspalt G vorgesehen. Dieser ist durch den glatten Walzenmantel der Preßwalze 12 und den glatten Walzenmantel einer der Preßwalze 12 gegenüberliegenden Glättwalze 32 gebildet. Hierbei ist der Walzenmantel der Glättwalze 32 durch wenigstens ein inneres Stützelement 34 abgestützt und an die Preßwalze 12 anpreßbar. Der Außendurchmesser der Glättwalze 32 ist kleiner als der der Preßmäntel 18, 20 und damit insbesondere auch kleiner als der der Preßwalze 12.

Die glatte Preßwalze 12 übernimmt die auf einem Siebband 36 einer Siebpartie gebildete Faserstoffbahn 10 in der gezeigten Weise unmittelbar von dem Siebband 36.

Von der Glättwalze 32 wird die Faserstoffbahn 10 von einem um eine Leitwalze 38 geführten Filz- oder Siebband 40 übernommen und einem Trockenzylinder 42 einer Trockenpartie zugeführt.

Beim dargestellten Ausführungsbeispiel ist die Glättwalze 32 rechts neben der Preßwalze 12 angeordnet, wobei die Wirkrichtung des wenigstens einen Stützelements 34 zumindest im wesentlichen horizontal ist.

Die Preßwalze 12 weist vorzugsweise einen Gummibezug auf, während die wiederum rechts neben der Preßwalze 12 angeordnete Glättwalze 32 einen harten Bezug besitzt.

Das Filz- oder Siebband 26 ist sowohl vor als auch nach dem verlängerten Preßspalt P1 jeweils über eine Leitwalze 30 geführt. Im Gegensatz zum Ausführungsbeispiel kann nach dem Preßspalt P1 auch eine unmittelbare Trennung des Filz- oder Siebbandes 26 von dem Preßmantel 18 erfolgen.

Das Siebband 36 kann mittels einer verstellbaren Leitwalze an die Preßwalze 12 heranführbar sowie von dieser entfernbar sein.

Die Filz- oder Siebbahn 40 kann im Bereich der Glättwalze 32 über zwei Leitwalzen geführt und im dazwischenliegenden Bereich zur Übernahme der Faserstoffbahn 10 an die Glättwalze 32 anlegbar sein. Von den beiden Leitwalzen kann beispielsweise die untere angetrieben sein.

Beim dargestellten Ausführungsbeispiel ist am Außenumfang der Preßwalze 12 schräg links oben ein Schaber 60 angeordnet, wobei das durch diesen entfernte Wasser beispielsweise in einen Auffangbehälter 62 gelangt, der entsprechend entleert wird.

Im Bereich oberhalb des Glättspaltes G kann zudem ein Dampfblaskasten 64 oder dergleichen für eine entsprechende Beaufschlagung der von der Glättwalze 32 übernommenen Faserstoffbahn 10 vorgesehen sein, der zudem mit einem vorzgusweise integrierten, die Preßwalze 12 beaufschlagenden Schaber versehen sein kann. Zudem ist ein der Preßwalze 12 zugeordnetes Sprührohr 66 zu erkennen, das vor der Stelle einer Übernahme der Faserstoffbahn 10 vom Siebband 36 über die Walzenbreite einen Wasser-Sprühnebel auf die Mantelfläche der Preßwalze 12 aufbringt.

Im Bereich des an die Preßwalze 12 herangeführten Siebbandes 36 kann zur Unterstützung der Übernahme der Faserstoffbahn 10 durch die Preßwalze 12 ein Blasrohr 68 oder dergleichen vorgesehen sein.

Zudem ist auch der Glättwalze 32 ein Schaber 70 zugeordnet, der unterhalb der Glättwalze 32 angeordnet ist.

Die Preßschuhe 14, 16 werden in der üblichen Weise insbesondere hydrodynamisch und/oder hydrostatisch geschmiert. Nachdem die Preßmäntel 18, 20 stirnseitig vorzugsweise geschlossen sind, ist sichergestellt, daß keinerlei Schmiermittel nach außen dringt.

Beim Ausführungsbeispiel besitzt die Glättwalze 32 einen Außendurchmesser, der kleiner als der des Preßmantels 18 und damit auch wiederum kleiner als der der Preßwalze 12 ist.

Der Glättspalt G kann auch durch eine im Abstand von der Preßwalze 12 angeordnete Glättpresse gebildet werden, wobei durch den zwischen der Preßwalze 12 und der den Preßschuh 14 sowie den flexiblen Preßmantel 18 umfassenden Langspaltpresseneinheit gebildeten verlängerten Preßspalt P2 und den Glättspalt G ein eine geschlossene oder glatte Oberfläche aufweisendes Band geführt ist, durch das und die Faserstoffbahn 10 von dem verlängerten Preßspalt P2 zu dem Glättspalt G überführt wird. Vor dem verlängerten Preßspalt P2 und dem Glättspalt G ist dann das glatte Band jeweils um eine Leitwalze geführt. Das glatte Band übernimmt die auf dem Siebband 36 der Siebpartie gebildete Faserstoffbahn 10 im Bereich der vorderen, im Abstand vom Preßspalt P1 angeordneten Leitwalze.

Dabei kann der sich in einem jeweiligen Preßspalt einstellende Druckverlauf zumindest quer zur Bahnlaufrichtung L einstellbar sein.

Mit der beschriebenen Ausführungsform einer Pressenpartie wird die Anzahl der Preßstellen auf ein Minimun reduziert. Insgesamt wird weniger Bauraum benötigt. Zudem kann auch die Walzenanzahl relativ klein gehalten werden. Auch ist für eine problemlose Abnahme und Überführung der Faserstoffbahn gesorgt. Die jeweilige Rückbefeuchtung ist auf ein Minimum herabgesetzt. Insbesondere aufgrund des zusätzlichen Glättspaltes ist stets auch eine möglichst geringe Zweiseitigkeit gewährleistet. Nachdem gegebenenfalls auf eine zusätzliche Abnahmewalze verzichtet werden kann, ergibt sich ein noch kompakterer Aufbau, wobei mit dem Wegfall einer solchen zusätzlichen Abnahmewalze auch der Energiebedarf verringert wird. Insgesamt ist auch eine äußerst volumenschonende Entwässerung sichergestellt. Aufgrund des zusätzlichen Glättspaltes wird praktisch jede noch verbleibende Filzmarkierung beseitigt und die Zweiseitigkeit weiter verringert. Durch eine jeweilige Glättwalze kann auch für die entsprechende Drehrichtungsumkehr gesorgt werden, um den Transfer in die Trockenpartie zu bewerkstelligen. Von besonderem Vorteil ist auch die sich ergebende geschlossene Bahnführung. Durch die vorzugsweise stirnseitig verschlossenen flexiblen Preßmäntel ist sichergestellt, daß den Preßschuhen zugeführtes Schmiermittel und insbesondere den Preßmantel beaufschlagendes Kühlmittel, bei denen es sich beispielsweise um Öl und Wasser handeln kann, nicht nach außen dringt.

## Patentansprüche

1. Pressenpartie einer Maschine zur Herstellung einer Faserstoffbahn (10), insbesondere Papier- und/oder Kartonbahn, mit mehreren in Bahnlaufrichtung (L) verlängerten Preßspalten (P1, P2), durch die wenigstens ein Filz- oder Siebband (26, 28) geführt und die durch eine Preßwalze (12) und ein flexibles umlaufendes Preßband (18, 20) gebildet sind, das mittels eines eine konkave Anpreßfläche aufweisenden Preßschuhes (14, 16) an die Preßwalze (12) anpreßbar ist,
**dadurch gekennzeichnet, daß** nur eine einzige zentral angeordnete, zylindrische Preßwalze (12) mit einem Außendurchmesser von über 1500 mm vorgesehen ist, der mehrere in Bahnlaufrichtung hintereinander angeordnete Preßschuhe (14, 16) gegenüberliegen, um ein zugeordnetes flexibles umlaufendes Preßband (18, 20) an die Preßwalze (12) anzupressen und einen jeweiligen verlängerten Preßspalt (P1, P2) zu bilden und daß zwei der Preßwalze (12) gegenüberliegende Preßschuhe (14, 16) in Umfangsrichtung der Preßwalze (12) so gegeneinander versetzt sind, daß ihre jeweils durch die Achse der Preßwalze (12) verlaufenden Wirkrichtungen einen spitzen Winkel einschließen.

2. Pressenpartie nach Anspruch 1,
**dadurch gekennzeichnet, daß** der Außendurchmesser der Preßwalze (12) im Bereich von etwa 2000 mm liegt.

3. Pressenpartie nach Anspruch 1 oder 2,
**dadurch gekennzeichnet, daß** die Preßwalze (12) eine innen abgestützte Durchbiegungsausgleichswalze ist.

4. Pressenpartie nach einem der vorhergehenden Ansprüche,
**dadurch gekennzeichnet, daß** der der Preßwalze (12) gegenüberliegenden Preßschuhe (14, 16) jeweils ein getrenntes flexibles umlaufendes Preßband (18, 20) zugeordnet ist.

5. Pressenpartie nach einem der vorhergehenden Ansprüche,
**dadurch gekennzeichnet, daß** wenigstens ein, vorzugsweise jeder verlängerte Preßspalt (P1, P2) nur einfach befilzt ist.

6. Pressenpartie nach einem der vorhergehenden Ansprüche,
**dadurch gekennzeichnet, daß** die Preßwalze (12) eine geschlossene oder glatte Walzenoberfläche besitzt.

7. Pressenpartie nach einem der vorhergehenden Ansprüche,
**dadurch gekennzeichnet, daß** durch einen in Bahnlaufrichtung (L) vorderen verlängerten Preßspalt (P1) ein eine offene Oberfläche aufweisendes Filz- oder Siebband (26) und durch einen in Bahnlaufrichtung (L) hinteren verlängerten Preßspalt (P2) ein eine geschlossene oder glatte Oberfläche aufweisendes Filzband (28) geführt ist, wobei die Filz- bzw. Siebbänder (26, 28) vorzugsweise auf der dem Preßschuh (14, 16) zugewandeten Seite der Faserstoffbahn (10) durch den jeweiligen Preßspalt (P1, P2) geführt sind.

8. Pressenpartie nach einem der vorhergehenden Ansprüche,
**dadurch gekennzeichnet, daß** ein Preßschuh (14) direkt unterhalb der Preßwalze angeordnet ist und daß die Wirkrichtung dieses Preßschuhes (14) in einer durch die Achse der Preßwalze (12) verlaufenden Vertikalebene liegt.

9. Pressenpartie nach einem der vorhergehenden Ansprüche,
**dadurch gekennzeichnet, daß** wenigstens ein, vorzugsweise jedes flexible umlaufende Preßband durch einen um einen drehfesten Träger (44) umlaufenden, über den oder die jeweiligen Preßschuhe (14, 16) geführten Preßmantel (18, 20) gebildet ist.

10. Pressenpartie nach einem der vorhergehenden Ansprüche,
**dadurch gekennzeichnet, daß** der Preßwalze (12) zwei in Bahnlaufrichtung hintereinander angeordnete Preßschuhe (14, 16) gegenüberliegen, über die jeweils ein umlaufender flexibler Preßmantel (18, 20) geführt ist, und daß der Außendurchmesser der Preßwalze (12) größer ist als die untereinander vorzugsweise gleichen Außendurchmesser der Preßmäntel (18, 20).

11. Pressenpartie nach einem der vorhergehenden Ansprüche,
**dadurch gekennzeichnet, daß** in Bahnlaufrichtung (L) hinter dem letzten der Entwässerung der Faserstoffbahn (10) dienenden verlängerten Preßspalt (P2) wenigstens ein zwischen zwei geschlossenen oder glatten Flächen gebildeter Glättspalt (G) vorgesehen ist.

12. Pressenpartie nach Anspruch 11,
**dadurch gekennzeichnet, daß** der Glättspalt (G) durch den glatten Walzenmantel der Preßwalze (12) und den glatten Walzenmantel einer der Preßwalze (12) gegenüberliegenden Glättwalze (32) gebildet ist.

13. Pressenpartie nach Anspruch 12,
**dadurch gekennzeichnet, daß** der Walzenmantel der Glättwalze (32) durch wenigstens ein vorzugsweise inneres Stützelement (34) abgestützt und an die Preßwalze (12) anpreßbar ist.

14. Pressenpartie nach Anspruch 12 oder 13,
**dadurch gekennzeichnet, daß** die Preßwalze (12) einen größeren Außendurchmesser als die Glättwalze (32) besitzt.

15. Pressenpartie nach einem der vorhergehenden Ansprüche,
**dadurch gekennzeichnet, daß** die Preßwalze (12) die auf einem Siebband (36) einer Siebpartie gebildete Faserstoffbahn (10) unmittelbar von dem Siebband (36) übernimmt.

16. Pressenpartie nach einem der vorhergehenden Ansprüche 11 bis 15
**dadurch gekennzeichnet, daß** der Glättspalt (G) durch eine im Abstand von der Preßwalze (12) angeordnete Glättpresse gebildet ist, daß durch den wenigstens einen im Bereich der Preßwalze (12) gebildeten verlängerten Preßspalt (P2) und durch den Glättspalt (G) ein eine geschlossene oder glatte Oberfläche aufweisendes Band geführt ist und daß (die) Faserstoffbahn (10) durch das glatte Band von dem verlängerten Preßspalt (P2) zu dem Glättspalt (G) überführt wird.

17. Pressenpartie nach Anspruch 16,
**dadurch gekennzeichnet, daß** das glatte Band die auf einem Siebband (36) einer Siebpartie gebildete Faserstoffbahn (10) vorzugsweise im Bereich einer Leitwalze übernimmt, über die es in Bahnlaufrichtung (L) vor der Preßwalze (12) geführt ist.

18. Pressenpartie nach einem der vorhergehenden Ansprüche,
**dadurch gekennzeichnet, daß** ein eine geschlossene oder glatte Oberfläche aufweisendes, flexibles umlaufendes Preßband sowohl über einen der Preßwalze (12) gegenüberliegenden Preßschuh (14) als auch über einen weiteren, einer Glättwalze gegenüberliegenden Preßschuh geführt ist.

19. Pressenpartie nach Anspruch 18,
**dadurch gekennzeichnet, daß** das flexible Preßband durch einen um einen drehfesten Träger umlaufenden, über die Preßschuhe (14) geführten Preßmantel gebildet ist.

20. Pressenpartie nach Anspruch 19,
**dadurch gekennzeichnet, daß** die den Preßmantel sowie die Preßschuhe (14) umfassende Einheit allgemein schräg oberhalb der Preßwalze (12) angeordnet ist und daß die Wirkungsrichtung des der Preßwalze (12) gegenüberliegenden, schräg nach unten wirkenden Preßschuhs (14) in einer durch die Achse der Preßwalze (12) verlaufenden Ebene liegt, die mit einer durch die Achse der Preßwalze (12) verlaufenden Vertikalebene einen spitzen Winkel einschließt.

21. Pressenpartie nach einem der Ansprüche 18 bis 20,
**dadurch gekennzeichnet, daß** die Wirkungsrichtung des weiteren Preßschuhes zumindest im wesentlichen senkrecht zu der des Preßschuhes (14) ist, der der Preßwalze (12) gegenüberliegt.

22. Pressenpartie nach einem der Ansprüche 18 bis 21,
**dadurch gekennzeichnet, daß** die in Bahnlaufrichtung gemessene Länge des der Preßwalze (12) gegenüberliegenden Preßschuhes (14) größer ist als die des weiteren Preßschuhes.

23. Pressenpartie nach einem der Ansprüche 18 bis 22,
**dadurch gekennzeichnet, daß** das glatte Preßband bzw. der glatte Preßmantel die auf einem Siebband (36) einer Siebpartie gebildete Faserstoffbahn (10) unmittelbar von dem Siebband (36) übernimmt.

## Claims

1. Press section for a machine for producing a fibrous web (10), in particular a paper and/or board web, having a plurality of press nips (P1, P2) which are extended in the web running direction (L), through which at least one felt or mesh belt (26, 28) is guided and which are formed by a press roll (12) and a flexible circulating press belt (18, 20), which can be pressed against the press roll (12) by means of a press shoe (14, 16) having a concave pressing surface, **characterized in that** only a single centrally arranged, cylindrical press roll (12) with an external diameter of more than 1500 mm is provided, opposite which there are a plurality of press shoes (14, 16) arranged one after another in the web running direction, in order to press an associated flexible circulating press belt (18, 20) against the press roll (12) and to form a respective extended press nip (P1, P2), and **in that** two of the press shoes (14, 16) opposite the press roll (12) are offset with respect to each other in the circumferential direction of the press roll (12) such that their respective operative directions, running through the axis of the press roll (12), form an acute angle.

2. Press section according to Claim 1, **characterized in that** the external diameter of the press roll (12) lies in the region of about 2000 mm.

3. Press section according to Claim 1 or 2, **characterized in that** the press roll (12) is an internally supported controlled deflection roll.

4. Press section according to one of the preceding claims, **characterized in that** the press shoes (14, 16) opposite the press roll (12) are each assigned a separate flexible circulating press belt (18, 20).

5. Press section according to one of the preceding claims, **characterized in that** at least one, preferably each, extended press nip (P1, P2) is only single-felted.

6. Press section according to one of the preceding claims, **characterized in that** the press roll (12) has a closed or smooth roll surface.

7. Press section according to one of the preceding claims, **characterized in that** a felt or mesh belt (26) having an open surface is led through an extended press nip (P1) which is upstream in the web running direction (L), and a felt belt (28) having a closed or smooth surface is led through an extended press nip (P2) that is downstream in the web running direction (L), the felt or mesh belts (26, 28) preferably being led through the respective press nip (P1, P2) on the side of the fibrous web (10) facing the press shoe (14, 16).

8. Press section according to one of the preceding claims, **characterized in that** one press shoe (14) is arranged directly underneath the press roll, and **in that** the direction of action of this press shoe (14) lies in a vertical plane running through the axis of the press roll (12).

9. Press section according to one of the preceding claims, **characterized in that** at least one, preferably each, flexible circulating press belt is formed by a press cover (18, 20) which circulates around a rotationally fixed carrier (44) and is led over the respective press shoe or shoes (14, 16).

10. Press section according to one of the preceding claims, **characterized in that** opposite the press roll (12) there are two press shoes (14, 16) which are arranged one after another in the web running direction and over which in each case a circulating flexible press cover (18, 20) is led, and **in that** the external diameter of the press roll (12) is greater than the preferably mutually equal external diameters of the press covers (18, 20).

11. Press section according to one of the preceding claims, **characterized in that** downstream in the web running direction (L) of the last press nip (P2), serving to dewater the fibrous web (10), at least one smoothing nip (G) formed between two closed or smooth surfaces is provided.

12. Press section according to Claim 11, **characterized in that** the smoothing nip (G) is formed by the smooth roll cover of the press roll (12) and the smooth roll cover of a smoothing roll (32) opposite the press roll (12).

13. Press section according to Claim 12, **characterized in that** the roll cover of the smoothing roll (32) is supported by at least one preferably internal supporting element (34) and can-be pressed against the press roll (12).

14. Press section according to Claim 12 or 13, **characterized in that** the press roll (12) has a greater external diameter than the smoothing roll (32).

15. Press section according to one of the preceding claims, **characterized in that** the press roll (12) picks up the fibrous web (10) formed on a mesh belt (36) of a wire section directly from the mesh belt (36).

16. Press section according to one of the preceding Claims 11 to 15, **characterized in that** the smoothing nip (G) is formed by a smoothing press arranged at a distance from the press roll (12), **in that** a belt having a closed or smooth surface is led through the at least one extended press nip (P2) formed in the region of the press roll (12) and through the smoothing nip (G), and **in that** the fibrous web (10) is transferred by the smooth belt from the extended press nip (P2) to the smoothing nip (G).

17. Press section according to Claim 16, **characterized in that** the smooth belt picks up the fibrous web (10) formed on a mesh belt (36) of a wire section, preferably in the region of a guide roll, over which the said smooth belt is led upstream of the press roll (12) in the web running direction (L).

18. Press section according to one of the preceding claims, **characterized in that** a flexible circulating press belt having a closed or smooth surface is led both over a press shoe (14) opposite the press roll (12) and over a further press shoe opposite a smoothing roll.

19. Press section according to Claim 18, **characterized in that** the flexible press belt is formed by a press cover circulating about a rotationally fixed carrier and led over the press shoes (14).

20. Press section according to Claim 19, **characterized in that** the unit comprising the press cover and the press shoes (14) is generally arranged obliquely above the press roll (12), and **in that** the direction of action of the press shoe (14) opposite the press roll (12) and acting obliquely downwards lies in a plane that runs through the axis of the press roll (12) and forms an acute angle with a vertical plane running through the axis of the press roll (12).

21. Press section according to one of Claims 18 to 20, **characterized in that** the direction of action of the further press shoe is at least substantially perpendicular to that of the press shoe (14) which is opposite the press roll (12).

22. Press section according to one of Claims 18 to 21, **characterized in that** the length of the press shoe (14) opposite the press roll (12), as measured in the web running direction, is greater than that of the further press shoe.

23. Press section according to one of Claims 18 to 22, **characterized in that** the smooth press belt or the smooth press cover picks up the fibrous web (10) formed on a mesh belt (26) of a wire section directly from the mesh belt (36).

## Revendications

1. Section de presse d'une machine pour la fabrication d'une bande fibreuse (10), en particulier d'une bande de papier et/ou de carton, comprenant plusieurs interstices de pressage (P1, P2) prolongés dans la direction d'avance de la bande (L), à travers lesquels au moins un tapis de feutre ou un tamis à bande (26, 28) est guidé et qui sont formés par un cylindre presseur (12) et un tapis de pressage périphérique flexible (18, 20) qui peut être pressé au moyen d'un sabot de presse (14, 16) présentant une surface de pressage concave, sur le cylindre presseur (12), **caractérisée en ce qu'**il n'est prévu qu'un seul cylindre presseur (12) cylindrique, disposé centralement, avec un diamètre extérieur de plus de 1500 mm, en face duquel se trouvent plusieurs sabots de presse (14, 16) disposés les uns derrière les autres dans la direction d'avance de la bande, afin de presser un tapis de pressage périphérique flexible associé (18, 20) contre le cylindre presseur (12) et de former un interstice de pressage (P1, P2) prolongé respectif et **en ce que** deux sabots de presse (14, 16) en face du cylindre presseur (12) sont décalés l'un par rapport à l'autre dans la direction périphérique du cylindre presseur (12) de telle sorte que leurs directions d'action s'étendant chacune à travers l'axe du cylindre presseur (12) incluent un angle aigu.

2. Section de presse selon la revendication 1, **caractérisée en ce que** le diamètre extérieur du cylindre presseur (12) est dans une gamme d'environ 2000 mm.

3. Section de presse selon la revendication 1 ou 2, **caractérisée en ce que** le cylindre presseur (12) est un cylindre de compensation à flexion supporté à l'intérieur.

4. Section de presse selon l'une quelconque des revendications précédentes, **caractérisée en ce qu'**un tapis de pressage (18, 20) périphérique flexible séparé respectif est associé aux sabots de presse (14, 16) situés en face du cylindre presseur (12).

5. Section de presse selon l'une quelconque des revendications précédentes, **caractérisée en ce qu'**au moins un, de préférence chaque interstice de pressage prolongé (P1, P2), n'est feutré qu'une fois.

6. Section de presse selon l'une quelconque des revendications précédentes, **caractérisée en ce que** le cylindre presseur (12) possède une surface de cylindre fermée ou lisse.

7. Section de presse selon l'une quelconque des revendications précédentes, **caractérisée en ce qu'**un tapis de feutre ou un tamis à bande (26) présentant une surface ouverte est guidé à travers un interstice de pressage (P1) avant prolongé dans la direction d'avance de la bande (L), et un tapis de feutre (28) présentant une surface fermée ou lisse est guidé à travers un interstice de pressage (P2) arrière prolongé dans la direction d'avance de la bande (L), les tapis de feutre ou les tamis à bande (26, 28) étant de préférence guidés sur le côté de la bande fibreuse (10) tourné vers le sabot de presse (14, 16) à travers l'interstice de pressage respectif (P1, P2).

8. Section de presse selon l'une quelconque des revendications précédentes, **caractérisée en ce qu'**un sabot de presse (14) est disposé directement en dessous du cylindre presseur et **en ce que** la direction d'action de ce sabot de presse (14) est dans un plan vertical s'étendant à travers l'axe du cylindre presseur (12).

9. Section de presse selon l'une quelconque des revendications précédentes, **caractérisée en ce qu'**au moins un, de préférence chaque tapis de pressage périphérique flexible, est formé par une enveloppe de pressage (18, 20, 84) entourant un support fixe en rotation (44), guidée par-dessus le ou chaque sabot de presse respectif (14, 16).

10. Section de presse selon l'une quelconque des revendications précédentes, **caractérisée en ce que** deux sabots de presse (14, 16) disposés l'un derrière l'autre dans la direction d'avance de la bande se trouvent en face du cylindre presseur (12), une enveloppe de pressage flexible périphérique respective (18, 20) étant guidée par-dessus ceux-ci, et **en ce que** le diamètre extérieur du cylindre presseur (12) est plus gros que les diamètres extérieurs de préférence égaux entre eux des enveloppes de pressage (18, 20).

11. Section de presse selon l'une quelconque des revendications précédentes, **caractérisée en ce que**, dans la direction d'avance de la bande (L) derrière le dernier interstice de pressage (P2) prolongé servant à extraire l'eau de la bande fibreuse (10), il est prévu au moins un interstice de lissage (G) formé entre deux surfaces fermées ou lisses.

12. Section de presse selon la revendication 11, **caractérisée en ce que** l'interstice de lissage (G) est formé par l'enveloppe de cylindre lisse du cylindre presseur (12) et l'enveloppe de cylindre lisse d'un cylindre (32) opposé au cylindre presseur (12).

13. Section de presse selon la revendication 12, **caractérisée en ce que** l'enveloppe de cylindre du cylindre lisseur (32) est supportée par au moins un élément de support (34) de préférence interne et peut être pressée contre le cylindre presseur (12).

14. Section de presse selon la revendication 12 ou 13, **caractérisée en ce que** le cylindre presseur (12) possède un diamètre extérieur plus gros que le cylindre lisseur (32).

15. Section de presse selon l'une quelconque des revendications précédentes, **caractérisée en ce que** le cylindre presseur (12) reçoit la bande fibreuse (10) formée sur un tamis à bande (36) d'une section de tamis directement depuis le tamis à bande (36).

16. Section de presse selon l'une quelconque des revendications précédentes 11 à 15, **caractérisée en ce que** l'interstice de lissage (G) est formé par une presse lisseuse disposée à une certaine distance du cylindre presseur (12), **en ce qu'**une bande présentant une surface fermée ou lisse est guidée à travers l'au moins un interstice de pressage (P2) prolongé formé dans la région du cylindre presseur (12) et à travers l'interstice de lissage (G) et **en ce que** la bande fibreuse (10) est transférée à l'interstice de lissage (G) depuis l'interstice de pressage prolongé (P2) par la bande lisse.

17. Section de presse selon la revendication 16, **caractérisée en ce que** la bande lisse reçoit la bande fibreuse (10) formée sur un tamis à bande (36) d'une section de tamis, de préférence dans la région d'un cylindre conducteur, par le biais duquel elle est guidée devant le cylindre presseur (12) dans la direction d'avance de la bande (L).

18. Section de presse selon l'une quelconque des revendications précédentes, **caractérisée en ce qu'**un tapis de pressage périphérique flexible, présentant une surface fermée ou lisse, est guidé à la fois sur un sabot de presse (14) en face du cylindre presseur (12) et sur un autre sabot de presse en face d'un cylindre lisseur.

19. Section de presse selon la revendication 18, **caractérisée en ce que** le tapis de pressage flexible est formé par une enveloppe de pressage guidée sur les sabots de presse (14), entourant un support fixe en rotation.

20. Section de presse selon la revendication 19, **caractérisée en ce que** l'unité comprenant l'enveloppe de pressage ainsi que les sabots de presse (14) est généralement disposée en biais au-dessus du cylindre presseur (12), et **en ce que** la direction d'action du sabot de presse (14) situé en face du cylindre presseur (12) et agissant en biais vers le bas, se trouve dans un plan s'étendant à travers l'axe du cylindre presseur (12), lequel inclut un angle aigu avec un plan vertical s'étendant à travers l'axe du cylindre presseur (12).

21. Section de presse selon l'une quelconque des revendications 18 à 20, **caractérisée en ce que** la direction d'action de l'autre sabot de presse est au moins essentiellement perpendiculaire à celle du sabot de presse (14), qui est en face du cylindre presseur (12).

22. Section de presse selon l'une quelconque des revendications 18 à 21, **caractérisée en ce que** la longueur du sabot de presse (14) en face du cylindre presseur (12), mesurée dans la direction d'avance de la bande, est plus grande que celle de l'autre sabot de presse.

23. Section de presse selon l'une quelconque des revendications 18 à 22, **caractérisée en ce que** le tapis de pressage lisse ou l'enveloppe de pressage lisse reçoit la bande fibreuse (10) formée sur un tamis à bande (36) d'une section de tamis, directement depuis le tamis à bande (36).
